# EUROPÄISCHE PATENTSCHRIFT

(11) **EP 0 324 140 B1**
(45) Veröffentlichungstag und Bekanntmachung des Hinweises auf die Patenterteilung: **11.11.1992**
(21) Anmeldenummer: 88121338.3
(22) Anmeldetag: 21.12.1988
(51) Int. Cl.: B41F 31/06, B41F 31/04

(54) **Farbwerk**
Inking unit
Dispositif d'encrage

(30) Priorität: 09.01.1988 DE 3800412
(43) Veröffentlichungstag der Anmeldung: 19.07.1989
(73) Patentinhaber: Albert-Frankenthal AG, D-67225 Frankenthal (DE)
(72) Erfinder: Köbler, Norbert, D-6711 Beindersheim (DE); Puschnerat, Helmut, D-6520 Worms (DE)
(74) Vertreter: Munk, Ludwig, Dipl.-Ing.

(56) Entgegenhaltungen:
- EP-A- 0 064 270
- EP-A- 0 226 200
- EP-A- 0 278 225
- GB-A- 991 792
- US-A- 4 165 688
- US-A- 4 186 661
- US-A- 4 590 855

## Beschreibung

Die Erfindung betrifft ein Farbwerk gemäß Oberbegriff des Anspruchs 1.

Ein Farbwerk dieser Art ist beispielsweise aus der US-A 4 590 855 bekannt. Um bei dieser bekannten Anordnung eine ausreichende Einfärbung zu gewährleisten, muß in der Farbkammer vergleichsweise viel Farbe vorhanden sein. Es ist daher eine Umwälzeinrichtung erforderlich, welche die Farbe über die Farbkammer umwälzt. Es ist daher stets vergleichsweise viel Farbe im Umlauf. In Fällen mit geringem Farbverbrauch bleibt daher stets ein vergleichsweise großer Farbrest als Abfall übrig. Aus diesem Grunde erweist sich die bekannte Anordnung in Fällen mit geringem Farbverbrauch als nicht wirtschaftlich genug. Hinzu kommt der bauliche Aufwand für die Umwälzeinrichtung.

Die GB-A 991 792 zeigt ein einer Flexodruckmaschine zugeordnetes Farbwerk mit einer die weiche Flexodruckform einfärbenden Rasterwalze. An diese sind zwei Rakelblätter angestellt. Diese begrenzen jedoch keine Farbkammer. Die Farbe wird vielmehr in einer unterhalb der Rasterwalze angeordneten, offenen Wanne zur Verfügung gestellt und von der genannten Wanne mittels einer Tauchwalze, die mit seitlichen Lagerzapfen in gegenüber der Rasterwalze nicht verstellbaren Lagern gelagert ist, auf die Rasterwalze übertragen. Diese Vorveröffentlichung enthält daher keinen brauchbaren Hinweis zur Vermeidung der Nachteile der gattungsgemäßen Anordnung.

Die nachveröffentlichte EP-A 0 315 091 zeigt eine Kammerrakel mit einer in der Farbkammer vorgesehenen, mit der Rasterwalze zusammenwirkenden Walze. In der Farbkammer steht die Farbe mit Überdruck an. Die in der Farbkammer angeordnete Walze fungiert daher nicht als Schöpfwalze, sondern lediglich als Beruhigungseinrichtung zur Vermeidung von Turbulenzen in der Farbe. Diese wird durch eine Pumpe umgewälzt. Es ist daher auch hier vergleichsweise viel Farbe im Umlauf, was bei geringem Farbverbrauch zu einer schlechten Wirtschaftlichkeit führt. Die Walze ist zudem mit die Stirnwände der Farbkammer durchgreifenden Lagerzapfen versehen, was eine voluminöse Bauweise ergibt.

Hiervon ausgehend ist es daher die Aufgabe der vorliegenden Erfindung, ein Farbwerk gattungsgemäßer Art unter Beibehaltung seiner Vorteile und Vermeidung seiner Nachteile so zu verbessern, daß auch bei geringem Farbverbrauch eine gute Wirtschaftlichkeit erreicht wird.

Diese Aufgabe wird durch die kennzeichnenden Maßnahmen des Anspruch 1 gelöst.

Die Farbkammer benötigt hierbei lediglich eine drucklos anstehende Farbfüllung bis zu einer Höhe, die eine Beaufschlagung der Schöpfwalze gewährleistet. Es entfällt daher jeder Aufwand für eine Druckbeaufschlagung der Farbkammer und für eine Farbumwälzung. Vielmehr kann die Farbe manuell eingebracht werden. Die erfindungsgemäße Anordnung kommt dementsprechend mit einer minimalen Farbmenge aus und erweist sich daher überall da als äußerst wirtschaftlich, wo kleine Flächen mit geringem Farbverbrauch gedruckt werden müssen, beispielsweise bei Eindruckwerken. Dennoch gewährleistet die in der Farbkammer vorgesehene Schöpfwalze eine vollständige, blasenfreie Füllung der Näpfchen der Rasterwalze mit Farbe. Ein weiterer Vorteil der erfindungsgemäßen Maßnahmen ist darin zu sehen, daß die Lagerung der Rasterwalze in axialer Richtung keinerlei Platzbedarf erfordert. Die Schöpfwalze kann sich daher in vorteilhafter Weise auch dann über die ganze Länge der jeweils zugeordneten Farbkammer erstrecken, wenn über der Länge der Rasterwalze mehrere Farbkammern nebeneinander angeordnet sind. Die Verstellbarkeit der Lagerschalen ermöglicht zudem eine dem Rakelverschleiß entsprechende Nachführung der Schöpfwalze und gewährleistet damit eine zuverlässige Anlage der Schöpfwalze an der Rasterwalze, wodurch die vollständige, blasenfreie Füllung der Näpfchen der Rasterwalze mit Farbe über einen langen Zeitraum gewährleistet ist.

Vorteilhafte Ausgestaltungen und zweckmäßige Fortbildungen der übergeordneten Maßnahmen sind in den Unteransprüchen angegeben.

Die Maßnahmen des Anspruchs 2 gewährleisten in vorteilhafter Weise eine selbsttätige Nachführung und Anstellung der Schöpfwalze an die zugeordnete Rasterwalze.

Die Maßnahmen des Anspruchs 5 stellen sicher, daß die an der Schöpfwalze haftende Farbe in den Spalt zwischen Rasterwalze und Schöpfwalze hineingezogen und gleichzeitig auseinandergezogen werden kann, was eine besonders zuverlässige Einfärbung der Rasterwalze bewerkstelligt.

Zur Bewerkstelligung eines Zwangsantriebs der Schöpfwalze können die Merkmale des Anspruchs 6 vorgesehen sein. Diese Maßnahmen ergeben insbesondere bei mehreren, nebeneinander angeordneten Farbkammern eine starke bauliche Vereinfachung. Um die Anformung eines Zahnkranzes an die Schöpfwalze zu erleichtern und deren umfangsseitige Lagerung zu vereinfachen, kann die Schöpfwalze zweckmäßig als Metallwalze ausgebildet sein.

Weitere vorteilhafte Ausgestaltungen und zweckmäßige Fortbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
- Figur 1: ein erfindungsgemäßes Kurzfarbwerk für eine Rollenrotationsoffsetdruckmaschine,
- Figur 2: einen Radialschnitt durch eine der Rasterwalze zugeordnete Kammerrakelanordnung und
- Figur 3: eine Draufsicht auf die der Figur 2 zugrundeliegende Kammerrakelanordnung.

Das der Figur 1 zugrundeliegende Kurzfarbwerk besteht aus einer mit einem mit harten Offsetdruckplatten belegten Plattenzylinder 1 zusammenwirkenden, gummierten Auftragwalze 2 gleichen Durchmessers wie der Plattenzylinder und einer mit der Auftragwalze 2 zusammenwirkenden, einen kleineren Durchmesser aufweisenden Rasterwalze 3. Im Falle der hier vorliegenden Offsetdruckmaschine wirkt die Auftragwalze 2 gleichzeitig mit einem als Ganzes mit 4 bezeichneten Feuchtwerk zusammen. Der Umfang der Rasterwalze 3, die einen Metallkern mit Keramikbeschichtung aufweisen kann, ist mit in Figur 1 vergrößert angedeuteten Näpfchen 5 und diese begrenzenden Stegen 6 versehen. Diese Näpfchen 5 werden mit Farbe gefüllt, die Stege 6 werden abgerakelt, so daß sich eine dem Fassungsvermögen der Näpfchen 5 entsprechende, exakte Dosierung der Farbe ergibt. Die Farbzufuhr zur Rasterwalze 3 und die Abrakelung erfolgen mittels einer in Figur 1 als Ganzes mit 7 bezeichneten Kammerrakelanordnung.

Über der Länge der Rasterwalze 3 können mehrere, nebeneinander angeordnete Kammerrakelanordnungen 7, beispielsweise zwei jeweils eine halbe Walzenlänge umfassende Kammerrakelanordnungen 7 vorgesehen sein. Es wäre aber auch derkbar, beispielsweise pro Breite der auf dem Plattenzylinder 1 aufgenommenen Druckplatten jeweils eine Kammerrakelanordnung 7 vorzusehen. Die Verwendung mehrerer, nebeneinander angeordneter Kammerrakelanordnungen erleichtert die Handhabung und ermöglicht eine zonenweise Stillegung der Farbversorgung der Rasterwalze 3.

Die Kammerrakelanordnung 7 umfaßt, wie am besten aus den Figuren 2 und 3 erkennbar ist, einen fur gestellfesten Trägern 8 aufnehmbaren, balkenförmigen Rakelhalter 9, auf dem zwei in Drehrichtung der zugeordneten Rasterwalze 3 gegeneinander versetzte, durch Backen 10 gehaltene Rakelblätter 11 bzw. 12 aufgenommen sind. Die Backen 10 können als Klemmbacken ausgebildet sein, mit Hilfe derer das jeweils zugeordnete Rakelblatt 11, 12 auf einer entsprechenden Kröpfung des Rakelhalters 9 festklemmbar ist. Im dargestellten Ausführungsbeispiel sollen die Backen 10 zusammen mit der jeweils zugeordneten Kröpfung des Rakelhalters 9 jeweils einen Einsteckschlitz für das zugeordnete Rakelblatt 11 bzw. 12 begrenzen. Die Rakelblätter können hierbei lose in den jeweils zugeordneten Einsteckschlitz eingelegt werden und können sich dementsprechend im Falle einer Erwärmung in Längsrichtung ausdehnen, so daß auch bei geringen Anstellkräften eine Wellenbildung unterbleibt. Die beiden gegeneinander versetzten Rakelblätter 11, 12 bilden die in Drehrichtung der Rasterwalze 3 hintere und vordere Begrenzung einer Farbkammer 4, deren radiale Begrenzungen durch den Rakelhalter 9 bzw. den Umfang der in die Farbkammer 13 eintauchenden Rasterwalze 3 gebildet werden. Stirnseitig ist die Farbkammer 13 durch Dichtbacken 27 verschlossen, welche durch Widerlager 34 an die Enden der Rakelblätter 11 bzw. 12 angedrückt werden können.

Die beiden Rakelblätter 11, 12 sind hier symmetrisch zu einer durch die Achse der Rasterwalze 3 gehenden Mittellängsebene angeordnet und dachförmig gegeneinander geneigt. Durch diese symmetrische Anordnung ist est möglich, die Drehrichtung der Rasterwalze 3 umzukehren, ohne die Abrakelungsverhältnisse zu ändern. Dem dargestellten Ausführungsbeispiel liegt eine Drehrichtung der Rasterwalze 3 im Uhrzeigersinn zugrunde. Das in Drehrichtung der Rasterwalze 3 hintere Rakelblatt 11 liegt dabei mit positivem Anstellwinkel an der Rasterwalze 3 an. Das in Drehrichtung der Rasterwalze 3 vordere Rakelblatt 12 besitzt einen negativen Anstellwinkel. Auch im Falle einer Drehrichtungsumkehr ist das dann in Drehrichtung hintere Rakelblatt negativ und das dann in Drehrichtung vordere Rakelblatt positiv angestellt.

In der Farbkammer 13 ist ein Farbvorrat vorhanden, mit welchem die Rasterwalze 3 eingefärbt wird. Das in Drehrichtung vordere, negativ angestellte Rakelblatt 12 fungiert dabei als Haupt- oder Arbeitsrakel, das nach erfolgter Einfärbung des Umfangs der Rasterwalze 3 die Stege 6 abrakelt. Das in Drehrichtung der Rasterwalze 3 hintere, positiv angestellte Rakelblatt, hier das Rakelblatt 11, fungiert jeweils als Vor- bzw. Schließrakel, das am vom Berührungsbereich der Auftragwalze 2 zurückkommenden Umfangsabschnitt der Rasterwalze 3 anhaftende Rückstände in Form von Restfarbe und Verunreinigungen, wie in das Farbwerk eingedrungenem Feuchtmittel und dergleichen, abstreift. Die dabei abgestreifte Farbe kann in die Farbkammer 13 zurückgeleitet werden.

Zur Bewerkstelligung einer zuverlässigen Einfärbung der Rasterwalze 3 befindet sich in der durch die Rakelblätter 11, 12 begrenzten Farbkammer 13 eine Schöpfwalze 42, die auf der ganzen Länge der Farbkammer 13 am Umfang der Rasterwalze 3 anliegt. die Schöpfwalze 42 kann als Gummi- oder Metallwalze ausgebildet sein. Im dargestellten Ausführungsbeispiel liegt eine Stahlausführung zugrunde. Die Schöpfwalze 42 stellt sicher, daß die Farbkammer 13 nicht vollständig mit unter Überdruck anstehender Farbe gefüllt sein muß. Es genügt vielmehr eine vergleichsweise geringe Füllung der Farbkammer 13. Dennoch wird durch die Schöpfwalze 42 eine vollständige, blasenfreie Füllung der Näpfchen 5 der Rasterwalze 3 gewährleistet. Hierbei befindet sich dementsprechend vergleichsweise wenig Farbe im Einsatz, was insbesondere bei der Herstellung kleinerer Eindruckflächen eine gute Wirtschaftlichkeit ergibt. Die Schöpfwalze 42 erstreckt sich über die ganze Länge der jeweils zugeordneten Farbkammer 13 und liegt mit ihren Stirnseiten, wie am besten aus Figur 3 erkennbar ist, an den Dichtbacken 27 oder an diesen benachbarten Abstützblechen 56 an. Zur radialen Lagerung der Schöpfwalze 42 sind in die Farbkammer 13 eingesetzte Halbschalen 43 vorgesehen, in welche die Schöpfwalze 42 mit ihrem Umfang eingelegt ist. Die Halbschalen 43 sind ähnlich wie die Dichtbacken 27 bezüglich der Rasterwalze 3 in radialer Richtung verstellbar, so daß in jedem Falle eine zuverlässige Anlage der Schöpfwalze 42 an der Rasterwalze 3 erreichbar ist. Hierzu sind die Halbschalen 43 im Bereich ihrer seitlichen Randleisten durch im Rakelhalter 9 angeordnete, geschlitzte Stifte 44 geführt und durch jeweils eine in die Farbkammer 13 eingreifende, von außen betätigbare Stelleinrichtung 45 untergriffen. Die Stifte 44 ragen im dargestellten Ausführungsbeispiel in die hinterschnittene Farbkammer 13 hinein, so daß die Breite der Halbschalen 43 der Breite des verengten Kammereingangs angepaßt sein kann, was die Montage erleichtert. Die Stelleinrichtung 45 besitzt jeweils einen an der zugeordneten Halbschale 43 angreifenden Ausschubstift 46, der von einer Ausschubfeder 47 untergriffen ist. Im dargestellten Ausführungsbeispiel stützt sich die Ausschubfeder 47 auf einer von außen betätigbaren Stellschraube ab, womit im falle einer vorhandenen Rakelabnutzung eine Nachstellung der auf die Schöpfwalze 42 wirkenden Anpreßkraft möglich ist.

Die mit ihrem Umfang in die Halbschalen 43 eingelegte Schöpfwalze 42 wird im dargestellten Ausführungsbeispiel mittels eines Antriebsmotors 48 angetrieben, der außerhalb der Farbkammer 13 am Rakelhalter 9 aufgenommen ist. Der Antriebsmotor 48 ist umsteuerbar, so daß die Schöpfwalze 42 bei jeder Drehrichtung der Rasterwalze 3 so antreibbar ist, daß sich im Berührungsbereich gleichläufige Bewegungen ergeben, so daß die Farbe in den Berührungsschlitz zwischen Rasterwalze 3 und Schöpfwalze 42 hineingezogen wird. Die Umfangsgeschwindigkeit der Schöpfwalze 42 ist jedoch wesentlich kleiner als die der Bahngeschwindigkeit entsprechende Umfangsgeschwindigkeit der Rasterwalze 3.

Zum Antrieb der Schöpfwalze 42 ist diese mit einem etwa auf mittlerer Länge angeordneten, in ihren Umfang eingeschnittenen Schneckenradkranz 49 versehen, in den eine mit zur Achse der Schöpfwalze 42 rechtwinkliger Achse in der Farbkammer 13 angeordnete Schnecke 50 eingreift, die über eine aus der Farbkammer 13 herausgeführte Antriebswelle 51 mit dem Antriebsmotor 48 verbunden ist. Die Welle 51 ist mittels eines durch eine Feder untergriffenen Dichtrings 52, der an der unteren Stirnseite der stehend angeordneten Schnecke 50 anliegt, gegenüber einem in den Rakelhalter 9 eingesetzten Rohr, an das der Antriebsmotor 48 angeflanscht sein kann, abgedichtet. Der Antrieb der Schöpfwalze 42 über einen in ihren Umfang eingeschnittenen Zahnkranz ergibt auch im Falle mehrerer, nebeneinander angeordneter Farbkammern 13 eine einfache Bauweise.

Die von dem bei der der Figur 2 zugrundeliegenden Betriebsweise als Vorrakel fungierenden Rakelblatt 11 von der Rasterwalze 3 abgerakelte Farbe wird in einer an den Rakelhalter 9 angeformten Rinne 53 aufgefangen und abgeleitet. Im dargestellten Ausführungsbeispiel ist die Rinne 53 über eine Abflußbohrung 54 mit der Farbkammer 13 verbunden, so daß die von der Rasterwalze 3 abgerakelte Farbe wieder in die Farbkammer 13 zurückgeführt wird. Durch die in der Farbkammer 13 vorgesehene Schöpfwalze 42 wird eine gute Vermischung der zurückkommenden, u.U. mit Verunreinigungen beladenen Farbe mit neuer Farbe bewirkt.

Im Bereich des gegenüberliegenden Rakelblatts 12, das bei entgegengesetzter Drehrichtung der Rasterwalze 3 als Vorrakel dient, ist ebenfalls eine mit der Farbkammer 13 verbundene Rinne vorgesehen, so daß volle Umsteuerbarkeit gewährleistet ist. Die Farbkammer 13 ist beim vorliegenden Ausführungsbeispiel drucklos, d. h. die Farbe steht nicht unter Überdruck. Es ist daher keine Farbpumpe erforderlich. Die Farbe kann vielmehr in die Farbkammer 13 eingeschüttet werden. Hierzu ist ein in Figur 2 links angedeuteter, an den Rakelhalter 9 angeformter Einfülltrichter 55 vorgesehen, der mit der Farbkammer 13 verbunden ist. Die vorliegende Anordnung arbeitet dementsprechend mit vergleichsweise wenig Farbe, was insbesondere dort zu einer ausgezeichneten Wirtschaftlichkeit führt, wo nur kleine Flächen bedruckt werden sollen, beispielsweise bei Eindruckwerken.

Bei der dargestellten Ausführung ist jeweils, wie weiter oben schon erwähnt, lediglich das in Drehrichtung der Rasterwalze 3 vordere, als Hauptrakel fungierende Rakelblatt, negativ angestellt. Selbstverständlich wäre es aber auch denkbar, beide Rakelblätter mit negativem Anstellwinkel anzustellen, sofern auf eine Umkehrbarkeit der Drehrichtung der Rasterwalze 3 verzichtet wird.

## Patentansprüche

1. Farbwerk, insbesondere Kurzfarbwerk, für Druckmaschinen, insbesondere Offsetdruckmaschinen, mit wenigstens einer Rasterwalze (3), der eine Kammerrakelanordnung (7) mit zwei vorzugsweise auf einem Rakelhalter (9) aufgenommenen, in Umfangsrichtung der Rasterwalze (3) gegeneinander versetzten Rakelblättern (11, 12) zugeordnet ist, die eine mit Farbe beaufschlagbare Farbkammer (13) begrenzen, dadurch gekennzeichnet, daß in der Farbkammer (13) eine Schöpfwalze (42) vorgesehen ist, die mit ihrem Umfang in in der Farbkammer (13) angeordneten Halbschalen (43) aufgenommen ist, die bezüglich der Rasterwalze (3) radial verstellbar sind.

2. Farbwerk nach Anspruch 1, dadurch gekennzeichnet, daß die Halbschalen (43) mit seitlichen Führungsleisten in zugeordnete Führungsnuten eingreifen und durch eine vorzugsweise einen auf einer Feder (47) sich abstützenden Ausschubkolben (46) enthaltende, im Rakelhalter (9) vorgesehene Stelleinrichtung (45) unterfaßt sind.

3. Farbwerk nach Anspruch 2, dadurch gekennzeichnet, daß die Stelleinrichtung (45) eine von außen betätigbare, vorzugsweise die Vorspannung der Feder (47) bewirkende Stellschraube aufweist.

4. Farbwerk nach einem der vorhergehenden Ansprüche 2 bis 3, dadurch gekennzeichnet, daß die Führungsnuten in in die Farbkammer (13) hineinragenden Stiften (44) vorgesehen sind.

5. Farbwerk nach einem der vorhergehenden Ansprüche, dadurch gekennzeichnet, daß die Schöpfwalze (42) vorzugsweise mit gegenüber der Rasterwalze (3) kleinerer Geschwindigkeit, vorzugsweise gleichläufig zur Rasterwalze (3) antreibbar ist.

6. Farbwerk nach Anspruch 5, dadurch gekennzeichnet, daß die Schöpfwalze (42) einen in ihren Umfang eingeschnittenen Zahnkranz (49), vorzugsweise in Form eines Schneckenradkranzes, aufweist, in den ein in der Farbkammer (13) vorgesehenes Antriebsrad, vorzugsweise in Form einer mit lotrecht zur Achse der Schöpfwalze (42) verlaufender Achse angeordneten Schnecke (50) eingreift, das mittels einer abgedichteten Antriebswelle (51) mit einem außerhalb der Farbkammer (13) angeordneten Antriebsmotor (48) verbunden ist.

7. Farbwerk nach Anspruch 6, dadurch gekennzeichnet, daß die Antriebswelle (51) in einer an den Rakelhalter (9) angesetzten, vorzugsweise den Antriebsmotor (48) tragenden Büchse läuft, und gegenüber dieser durch einen von einer Feder hintergriffenen Dichtring (52) abgedichtet ist.

8. Farbwerk nach einem der vorhergehenden Ansprüche, dadurch gekennzeichnet, daß die Schöpfwalze (42) als Metallwalze ausgebildet ist.

9. Farbwerk nach einem der vorhergehenden Ansprüche, dadurch gekennzeichnet, daß die Farbkammer (13) mit einer Einfüllöffnung (55) versehen ist.

## Claims

1. An inking unit, more particularly a short inking unit, for printing presses, more particularly offset presses, comprising at least one pitted roll (3), having associated with it a chamber doctor arrangement (7) with two doctor blades (11 and 12) which are preferably mounted on a doctor holder (9) and are offset in relation to each other in the circumferential direction of the doctor roll (3), which doctor blades delimit an ink chamber (13) adapted to be supplied with ink, characterized in that a fountain roll (42) is mounted in the ink chamber (13), which is borne at its periphery on half shells (43) mounted in the ink chamber (13) and able to be radially adjusted in relation to the pitted roll (3).

2. The inking unit as claimed in claim 1, characterized in that the half shells (43) have lateral guide bars fitting into associated guide grooves and have an adjustment device (45) placed underneath them, which comprises an expelling piston (46) preferably bearing on a spring (47) and is provided in the doctor holder (9).

3. The inking unit as claimed in claim 2, characterized in that the adjustment device (45) comprises an adjustment screw which is able to be operated from outside and preferably causes loading of the spring (47).

4. The inking unit as claimed in any either of the preceding claims 2 and 3, characterized in that the guide grooves are provided in pins (44) projecting into the ink chamber (13).

5. The inking unit as claimed in any one of the preceding claims, characterized in that the fountain roll (42) is preferably able to be driven at a speed lower than that of the pitted roll (3) and preferably in the same direction as the pitted roll (3).

6. The inking unit as claimed in claim 5, characterized in that the fountain roll (42) comprises a ring (49) of teeth cut into its periphery and preferably in the form of a worm wheel ring of teeth, in mesh with a drive wheel provided in the ink chamber (13) and preferably in the form of a worm (50) with an axis extending perpendicularly to the axis of the fountain roll (42), which drive wheel is connected by means of a sealed drive shaft (51) with a drive motor (48) arranged outside the ink chamber (13).

7. The inking unit as claimed in claim 6, characterized in that the drive shaft (51) runs in a bushing set on the doctor holder (9) and preferably bearing the drive motor (48), and is sealed off from the latter by a seal ring (52) with a spring fitting behind it.

8. The inking unit as claimed in any one of the preceding claims, characterized in that the fountain roll (42) is in the form of a metal roll.

9. The inking unit as claimed in any one of the preceding claims, characterized in that the ink chamber (13) is provided with a filling opening (55).

## Revendications

1. Dispositif d'encrage, et en particulier dispositif d'encrage court, destiné à des machines d'impression, et en particulier à des machines d'impression en offset, comprenant au moins un rouleau tramé (3) auquel est associé un dispositif racleur d'encrier (7) muni de deux lames de raclage (11, 12) qui sont décalées l'une par rapport à l'autre dans la direction circonférentielle du rouleau tramé (3), qui sont de préférence reçues sur un porte-racles (9) et qui délimitent un encrier (13) pouvant être alimenté en encre, caractérisé par le fait qu'il est prévu dans l'encrier (13) un rouleau de remontée de l'encre (42) reçu par son pourtour dans des demi-coquilles (43) qui sont disposées dans l'encrier (13) et qui peuvent être déplacées radialement par rapport au rouleau tramé (3).

2. Dispositif d'encrage selon la revendication 1, caractérisé par le fait que les demi-coquilles (43) pénètrent par des rebords de guidage latéraux dans des rainures de guidage associées, et qu'elles sont en prise par-dessous avec un dispositif de réglage (45) qui est prévu dans le porte-racles (9) et qui comprend de préférence un piston de poussée (46) s appuyant sur un ressort (47).

3. Dispositif d'encrage selon la revendication 2, caractérisé par le fait que le dispositif de réglage (45) comporte une vis de réglage qui peut être actionnée depuis l'extérieur et qui produit de préférence la contrainte initiale du ressort (47).

4. Dispositif d'encrage selon l'une des revendications précédentes 2 et 3, caractérisé par le fait que les rainures de guidage sont prévues dans des tiges (44) qui font saillie dans l'encrier (13).

5. Dispositif d'encrage selon l'une des revendications précédentes, caractérisé par le fait que le rouleau de remontée de l'encre (42) peut être entraîné de préférence à une vitesse plus faible par rapport à celle du rouleau tramé (3), et, de préférence, dans le même sens que le rouleau tramé (3).

6. Dispositif d'encrage selon la revendication 5, caractérisé par le fait que le rouleau de remontée de l'encre (42) comporte une couronne dentée (49), de préférence sous la forme d'une couronne à vis sans fin, qui est taillée dans son pourtour et avec laquelle engrène une roue d'entraînement qui est prévue dans l'encrier (13), de préférence sous la forme d'une vis sans fin (50) dont l'axe s'étend perpendiculairement à l'axe du rouleau de remontée de l'encre (42) et qui est reliée, au moyen d'un arbre d'entraînement (51) rendu étanche, à un moteur d'entraînement (48) disposé à l'extérieur de l'encrier (13).

7. Dispositif d'encrage selon la revendication 6, caractérisé par le fait que l'arbre d'entraînement (51) tourne dans une douille qui est posée sur le porte-racles (9) et qui porte de préférence le moteur d'entraînement (48), et qu'il est rendu étanche par rapport à celle-ci au moyen d'un joint d'étanchéité annulaire (52) avec lequel un ressort vient en prise par l'arrière.

8. Dispositif d'encrage selon l'une des revendications précédentes, caractérisé par le fait que le rouleau de remontée de l'encre (42) est réalisé sous la forme d'un rouleau en métal.

9. Dispositif d'encrage selon l'une des revendications précédentes, caractérisé par le fait que l'encrier (13) est muni d'une ouverture de remplissage (55).
